# EUROPÄISCHE PATENTSCHRIFT

(11) **EP 0 175 070 B1**
(45) Veröffentlichungstag und Bekanntmachung des Hinweises auf die Patenterteilung: **07.01.1988**
(21) Anmeldenummer: 85107939.2
(22) Anmeldetag: 26.06.1985
(51) Int. Cl.: F02D 9/06

(54) **Einrichtung zur Begrenzung des Staudruckes einer Auspuffmotorbremse**
System for limiting the dynamic pressure in an exhaust brake
Dispositif pour limiter la pression dynamique dans un frein d'échappement

(30) Priorität: 16.08.1984 DE 3430028
(43) Veröffentlichungstag der Anmeldung: 26.03.1986
(73) Patentinhaber: Schmidt, Alfred, D-91278 Pottenstein (DE)
(72) Erfinder: Schmidt, Alfred, D-91278 Pottenstein (DE)
(74) Vertreter: Böhme, Volker, Dipl.-Ing.

(56) Entgegenhaltungen:
- DE-B- 1 555 833
- GB-A- 11 378
- GB-A- 2 063 998

## Beschreibung

Die Erfindung betrifft eine Einrichtung zur Begrenzung des Staudruckes einer Auspuffmotorbremse, bei der in einem Auspuffrohr eine Drosselklappe von einer Offenstellung in eine Geschlossenstellung drehbar und beiderseits gelagert ist und eine die in Geschlossenstellung befindliche Drosselklappe passierende Ausnehmung vorgesehen ist, die eine im Auspuffrohr vorgesehene Ventilbohrung ist, die bei der Stirnfläche der in Geschlossenstellung befindlichen Drosselklappe angeordnet ist und die Drosselklappe-Stirnfläche beiderseits um mindestens 1/5 des Durchmessers der Ventilbohrung überragt, und bei der ein in der Ventilbohrung verschieblicher Ventilkörper in die Schliessstellung mittels einer Feder gedrängt ist, die mit Abstand vom Auspuffrohr angeordnet ist.

Bei einer bekannten (GB-A-2 063 998) Einrichtung dieser Art sind der Querschnitt des Auspuffrohres und die Drosselklappe im wesentlichen rechtekkig und befindet sich die Drosselklappe bei Geschlossenstellung in einer zur Auspuffrohr-Mittelachse rechtwinkeligen Ebene. Die Ventilbohrung ist so angeordnet, dass die Stirnfläche der Drosselklappe bei deren Geschlossenstellung sowie bei deren Offenstellung bei der Ventilbohrung bzw. dem Ventilkörper angeordnet ist, wobei die Stirnfläche des Ventilkörpers angepasst an die Ebenheit der Innenfläche des Auspuffrohres eben ist. Diejenige Stelle, an der die in Schliessstellung befindliche Drosselklappe und der von der Feder nach vorne gedrückte Ventilkörper zusammenwirken, ist mit der Lagerung der Drosselklappe verquickt. Auch bei einer weiteren bekannten (DE-B-1 555 833) Einrichtung zur Begrenzung ist die Lagerung im Bereich des Ventilkörpers vorgesehen. Der Querschnitt des Auspuffrohres ist rund, die Drosselklappe ist elliptisch und die Drosselklappe ist bei Geschlossenstellung in einer leichten Schräglage, bezogen auf eine zur Auspuffrohr-Mittelachse rechtwinkelige Ebene.

Aufgabe der Erfindung ist es daher, eine wenig aufwendige Einrichtung der eingangs genannten Art zu schaffen, welche unter Berücksichtigung der Gegebenheiten einer Motorbremse und der von einer Motorbremse gewünschten Eigenschaften erst bei Erreichen einer vorgegebenen oberen Staudruckgrenze wirksam wird.

Die erfindungsgemässe Einrichtung ist, diese Aufgabe lösend, dadurch gekennzeichnet, dass der Querschnitt des Auspuffrohres rund, die Drosselklappe elliptisch und die Drosselklappe bei Geschlossenstellung in einer leichten Schräglage, bezogen auf eine zur Auspuffrohr-Mittelachse rechtwinkelige Ebene, ist, sowie dass die Ventilbohrung so angeordnet ist, dass die Stirnfläche der Drosselklappe nur bei deren Geschlossenstellung bei der Ventilbohrung bzw. dem Ventilkörper angeordnet ist, wobei die Stirnfläche des Ventilkörpers angepasst an die Krümmung der Innenfläche des Auspuffrohres gekrümmt ist.

Die Stelle, an der die in Schliessstellung befindliche Drosselklappe und der von der Feder nach vorne gedrückte Ventilkolben zusammenwirken, ist mit axialem und umfangsmässigem Abstand von der Schwenkachse vorgesehen. Ventilbohrung und Ventilkörper sind abseits von der Schwenkachse der Drosselklappe angeordnet und die Stirnfläche des Ventilkörpers weist eine nicht plane, dem runden Auspuffrohr angepasste gekrümmte Gestalt auf. Die Einrichtung arbeitet also geräuscharm und unabhängig von der Temperatur des Abgasrohres.

Besonders zweckmässig und vorteilhaft ist, wenn die Ventilbohrung bzw. der Ventilkörper die Drosselklappe-Stirnfläche beiderseits um mindestens ein Viertel des Durchmessers überragt. Eine Vergrösserung des Überragens ergibt nicht nur eine Vergrösserung des Durchlass-Querschnittes. Da der das Ventil öffnende Druck nur auf den einen überragenden Bereich des Ventilkörpers wirkt und die Federkraft der erwünschten Robustheit wegen nicht zu niedrig anzusetzen ist, ist eine erhebliche bzw. gesteigerte Grösse des überragenden Bereiches des Ventilkörpers erwünscht.

Besonders zweckmässig und vorteilhaft ist es auch, wenn die Feder im Rahmen des festgelegten Hubweges des Ventilkörpers eine ansteigende Federkennlinie aufweist. Der Ventilkörper öffnet also nicht bei jedem Überschreiten der festgelegten oberen Staudruckgrenze gleich vollständig, sondern mit wachsendem Überschreiten weiter. Da bei der Feder mit einer Kompressionszunahme ein Kraftanstieg verbunden ist, wird das Ventil bei einem geringen Überschreiten der oberen Staudruckgrenze nur wenig geöffnet.

Die Druckfeder ist z.B. eine Gasdruckfeder; in der Regel wird aber der Einfachheit wegen eine mechanische Feder verwendet. Obzwar alle geeigneten mechanischen Federn einsetzbar sind, wird in der Regel der Einfachheit wegen eine Wendelfeder verwendet.

Besonders zweckmässig und vorteilhaft ist es noch, wenn Ventilbohrung und Ventilkörper mit Abstand vom untersten Bereich des Auspuffrohres, vorzugsweise in dessen obersten Bereich, angeordnet sind. Hierdurch wird das Eindringen von Kondenswasser in das Ventil vermindert bzw. verhindert.

Besonders zweckmässig und vorteilhaft ist es auch, wenn sich hinter dem Ventilkörper an die Ventilbohrung eine an sich gasdichte Kappe anschliesst, in der eine die Feder abstützende Druckscheibe verschiebbar geführt ist, und der Raum zwischen dem in Schliessstellung befindlichen Ventilkörper und der Drehscheibe über einen Entlastungskanal an das Auspuffrohr hinter der in Geschlossenstellung befindlichen Drosselklappe angeschlossen ist. Da zwischen Ventilkörper und Ventilbohrung ein beachtliches Spiel vorhanden sein muss, dringt Gas unter Druck hinter den Ventilkörper. Dieses Gas kann dann abströmen, wenn sich der Ventilkörper in Geschlossenstellung befindet.

Bei einer Ausführungsform ist die Stirnfläche des Ventilkörpers, angepasst an die Krümmung der Innenfläche des Auspuffrohres, rinnenartig gekrümmt und ist der Ventilkörper gegen Drehungen um die eigene Achse gesichert. Besonders zweckmässig und vorteilhaft ist es jedoch, wenn der Ventilkörper in der Ventilbohrung drehbar gestaltet und angeordnet ist und die Stirnfläche des Ventilkörpers kugelschalenförmig gehöhlt ist, wobei der Radius der Kugelschale dem Innenradius des Auspuffrohres angepasst ist. Der Ventilkörper darf sich jetzt um seine Mittelachse drehen, und es entfallen drehungsverhindernde Gleitführungen.

Die Drosselklappe ist drehbar gelagert; bei drehbarer Lagerung sind z.B. für die Geschlossenstellung Anschläge im Auspuffrohr vorgesehen; die elliptische Gestaltung der drehbar gelagerten Drosselklappe ist wesentlich. Die Drosselklappe hat bei Geschlossenstellung entlang ihrem Umfang Luft bzw. ausreichendes Spiel gegenüber dem Auspuffrohr. Der Weg des Ventilkörpers ist nach vorne hin durch Anschlag begrenzt, um ein Eindringen des Ventilkörpers in das Innere des Auspuffrohres zu verhindern. Der Weg des Ventilkörpers ist auch nach hinten hin durch Anschlag begrenzt, da ab einem bestimmten Öffnungshub der Durchlass-Querschnitt der Ventilbohrung zwischen den beiden Seiten der Drosselklappe nicht mehr wächst.

In der Zeichnung ist eine bevorzugte Ausführungsform der Erfindung dargestellt und zeigt:
Fig. 1 einen Schnitt einer Einrichtung zur Begrenzung des Staudruckes einer Auspuffmotorbremse, bei schliessendem Ventilkörper,
Fig. 2 die Darstellung gemäss Fig. 1 bei öffnendem Ventilkörper,
Fig. 3 eine Vorderansicht der Einrichtung gemäss Fig. 1 und
Fig. 4 eine Seitenansicht der Einrichtung gemäss Fig. 1.

Gemäss Zeichnung ist ein Stück eines im Querschnitt kreisförmigen Auspuffrohres 1 vorgesehen, in dem eine Drosselklappe 2 um eine Achse 3 schwenkbar angeordnet ist, die sich mittig in halber Höhe des Innendurchmessers des Auspuffrohres befindet. Die Drosselklappe 2 ist elliptisch gestaltet und befindet sich, wie Fig. 1, 2 und 4 erkennen lassen, in einer leichten Schräglage, wenn sie sich in Geschlossenstellung befindet. Die Drosselklappe 2 wendet in Geschlossenstellung der Innenseite des Auspuffrohres 1 eine umlaufende Stirnfläche 4 zu. Das Schwenken der Drosselklappe 2 aus der in Fig. 4 gestrichelt gezeigten Geschlossenstellung in eine waagerechte Offenstellung und zurück erfolgt über einen Kurbeltrieb 5 mittels einer Kolben-Zylinder-Einrichtung 6.

An der Oberseite des Auspuffrohres 1 ist ein Ventilgehäuse 7 vorgesehen, das sich auf die Wandung des Auspuffrohres erstreckt und dieses nach aussen hin verdeckt. Das Ventilgehäuse 7 bildet eine im Querschnitt kreisrunde Ventilbohrung 8, die sich auf der dem Inneren des Auspuffrohres 1 zugewendeten Seite absatzartig verjüngt und so einen inneren Anschlag 9 bildet. Die Ventilbohrung 8 nimmt einen Ventilkörper 10 auf, der sich in Richtung von innen nach aussen absatzartig erweitert und in Schliessstellung an dem Anschlag 9 des Ventilgehäuses anliegt. Der Ventilkörper 10 weist dem Inneren des Auspuffrohres zugewendet eine kugelschalenförmig gehöhlte Stirnfläche 11 auf und überragt die Stirnfläche 4 der Drosselklappe 2 in Achsrichtung des Auspuffrohres 1 gesehen beiderseits mit einem beachtlichen Bereich.

Der Ventilkörper 10 trägt an der Rückseite einen länglichen Stempel 12, der in eine Kappe 13 ragt. Diese Kappe 13 ist an das Ventilgehäuse 7 angesetzt und an diesem mittels Sprengring gesichert. Ein vorderer umgebogener Endstreifen der Kappe bildet für den Ventilkörper 10 einen hinteren Anschlag 14, der die Hin- und Herbewegung des Ventilkörpers nach hinten hin begrenzt. Am hinteren Ende des Stempels 12 ist eine Druckscheibe 15 vorgesehen, die in der zylindrischen Kappe 13 gleitbar geführt ist. Auf der Abströmseite der geschlossenen Drosselklappe 2 mündet in das Auspuffrohr 1 ein im Querschnitt recht grosser Entlastungskanal 16, der in die Ventilbohrung 8 derart mündet, dass er bei vorgeschobener Stellung des Ventilkörpers 10 von diesem nur teilweise verschlossen ist, d.h. dass er teilweise offen ist, und dass er gemäss Fig. 2 auch bei völlig zurückgeschobenem Ventilkörper zumindest teilweise offen ist, d.h. vom Ventilkörper nur teilweise versperrt ist.

An der Rückseite der Druckscheibe 15 ist eine wendelförmige, aus Draht bestehende Feder 17 abgestützt, die nach aussen hin am Boden der Kappe abgestützt ist. Die Abstützung erfolgt über eine Verstelleinrichtung 18, die aber nicht vorgesehen zu sein braucht.

Bei vorgeschobener Stellung des Ventilkörpers 10 gemäss Fig. 1 ist die Feder 17 bereits gespannt; bei zurückgeschobener Stellung des Ventilkörpers 10 gemäss Fig. 2 ist die Feder 17 verstärkt gespannt.

Wie Fig. 3 und 4 erkennen lassen, lässt sich die Drosselklappe 2 aus der waagerechten, d.h. parallel zur Mittelachse des Auspuffrohres 1 verlaufenden Offenstellung in die quer zu der Mittelachse verlaufende Geschlossenstellung bringen.

## Patentansprüche

1. Einrichtung zur Begrenzung des Staudruckes einer Auspuffmotorbremse, bei der in einem Auspuffrohr (1) eine Drosselklappe (2) von einer Offenstellung in eine Geschlossenstellung drehbar und beiderseits gelagert ist und eine die in Geschlossenstellung befindliche Drosselklappe (2) passierende Ausnehmung vorgesehen ist, die eine im Auspuffrohr (1) vorgesehene Ventilbohrung (8) ist, die bei der Stirnfläche (4) der in Geschlossenstellung befindlichen Drosselklappe (2) angeordnet ist und die Drosselklappe-Stirnfläche beiderseits um mindestens 1/5 des Durchmessers der Ventilbohrung überragt, und bei der ein in der Ventilbohrung verschieblicher Ventilkörper (10) in die Schliessstellung mittels einer Feder (17) gedrängt ist, die mit Abstand vom Auspuffrohr angeordnet ist, dadurch gekennzeichnet, dass der Querschnitt des Auspuffrohres (1) rund, die Drosselklappe (2) elliptisch und die Drosselklappe bei Geschlossenstellung in einer leichten Schräglage, bezogen auf eine zur Auspuffrohr-Mittelachse rechtwinkeligen Ebene, ist; und dass die Ventilbohrung (8) so angeordnet ist, dass die Stirnfläche (4) der Drosselklappe (2) nur bei deren Geschlossenstellung bei der Ventilbohrung bzw. dem Ventilkörper (10) angeordnet ist, wobei die, Stirnfläche (11) des Ventilkörpers (10) angepasst an die Krümmung der Innenfläche des Auspuffrohres (1) gekrümmt ist.

2. Einrichtung nach Anspruch 1, dadurch gekennzeichnet, dass die Ventilbohrung (8) bzw. der Ventilkörper (10) die Drosselklappe-Stirnfläche (4) beiderseits um mindestens 1/4 des Durchmessers überragt.

3. Einrichtung nach Anspruch 1 oder 2, dadurch gekennzeichnet, dass die Feder (17) im Rahmen des festgelegten Hubweges des Ventilkörpers (10) eine ansteigende Federkennlinie aufweist.

4. Einrichtung nach Anspruch 1, 2 oder 3, dadurch gekennzeichnet, dass Ventilbohrung (8) und Ventilkörper (10) mit Abstand vom unteren Bereich des Auspuffrohres (1) vorzugsweise in dessen obersten Bereich angeordnet sind.

5. Einrichtung nach einem der vorhergehenden Ansprüche, dadurch gekennzeichnet, dass sich hinter dem Ventilkörper (10) an die Ventilbohrung (8) eine an sich gasdichte Kappe (13) anschliesst, in der eine die Feder (7) abstützende Druckscheibe (15) verschiebbar geführt ist, und der Raum zwischen dem in Schliessstellung befindlichen Ventilkörper

(10) und der Druckscheibe (15) über einen Entlastungskanal (16) an das Auspuffrohr (1) hinter der in Geschlossenstellung befindlichen Drosselklappe (2) angeschlossen ist.

6. Einrichtung nach einem der vorhergehenden Ansprüche, dadurch gekennzeichnet, dass der Ventilkörper (10) in derVentilbohrung (8) drehbar gestaltet und angeordnet ist und die Stirnfläche (11) des Ventilkörpers (10) kugelschalenförmig gehöhlt ist, wobei der Radius der Kugelschale dem Innenradius des Auspuffrohres (1) angepasst ist.

## Claims

1. A device for limiting the dynamic pressure of an exhaust brake, wherein in an exhaust pipe (1) a throttle valve (2) is disposed so as to be rotatable on both sides from an open position to a closed position and a recess crossing the throttle valve (2) in the closed position is provided, which recess is a valve bore (8) which is provided in the exhaust pipe (1) and which is arranged close to the end face (4) of the throttle valve in the closed position and projects beyond the throttle valve end face on both sides by at least 1/5 of the diameter of the valve bore, and wherein a valve body (10) displaceable in the valve bore is pushed into the closed position by means of a spring (17), which is arranged at a distance from the exhaust pipe, characterised in that the cross section of exhaust pipe (1) is round, the throttle valve (2) elliptical and the throttle valve when in the closed position is in a slightly diagonal position, relative to a plane perpendicular to the exhaust pipe central axis; and that the valve bore (8) is arranged so that the end face (4) of the throttle valve (2) is disposed only in the closed position thereof close to the valve bore or valve body (10), the end face (11) of the valve body (10) being curved so as to adaptto the curve of the inner surface of the exhaust pipe (1).

2. A device according to claim 1, characterised in that the valve bore (8) of the valve body (10) projects beyond the throttle valve end face (4) on both sides by at least 1/4 of the diameter.

3. A device according to claim 1 or 2, characterised in that the spring (17) has a rising characteristic curve within the limits of the determined valve travel of the valve body (10).

4. A device according to claim 1,2 or 3, characterised in that a valve bore (8) and valve body (10) are arranged at a distance from the lower region of the exhaust pipe (1), preferably in the uppermost region thereof.

5. A device according to any one of the preceding claims, characterised in that behind the valve body (10) a cap (13) which is gas-tight per se is connected to the valve bore (8), in which cap a thrust washer (15) supporting the spring (7) is displaceably guided, and the space between the valve body (10) in the closed position and the thrust washer (15) is connected to the exhaust pipe (1) behind the throttle valve in the closed position via a by-pass (16).

6. A device according to any one of the preceding claims, characterised in that the valve body (10) is formed and disposed so as to be rotatable in the valve bore (8) and the end face (11) of the valve body is hollowed out in the manner of a partial sphere, the radius of the partial sphere being adapted to the inner radius of the exhaust pipe (1).

## Revendications

1. Dispositif pour limiter la pression dynamique d'un frein moteur sur échappement, dans lequel un volet d'étranglement (2) est monté rotatif entre deux paliers dans un tuyau d'échappement (1) pour pouvoirtourner d'une position ouverte à une position fermée, et il est prévu un évidement qui contourne le volet d'étranglement (2) placé en position fermée, évidement qui est constitué par un alésage de soupape (8) prévu dans le tuyau d'échappement ( 1 cet alésage étant disposé au droit de la surface frontale (4) du volet d'étranglement (2) placé en position fermée, et débordant des deux côtés au-delà de la surface frontale du volet d'étranglement, sur au moins 1/5 du diamètre de l'alésage de soupape, et dans lequel un élément mobile de soupape (10) qui peut coulisser dans l'alésage de soupape est pressé vers la position de fermeture au moyen d'un ressort (17) qui est placé à une certaine distance du tuyau d'échappement, caractérisé en ce que la section du tuyau d'échappement (1) est ronde, le volet d'étranglement (2) est elliptique et, en position fermée, le volet d'étranglement se trouve dans une position légèrement oblique, relativement à un plan perpendiculaire à l'axe central du tuyau d'échappement, et en ce que l'alésage de soupape (8) est disposé de manière que la surface frontale (4) du volet d'étranglement (2) ne se trouve au droit de l'alésage de soupape ou de l'élément mobile de soupape (10) que dans la position fermée de ce volet, la surface frontale (11) de l'élément mobile de soupape (10) étant incurvée de façon à s'adapter à la courbure de la surface interne du tuyau d'échappement (1 ).

2. Dispositif selon la revendication 1, caractérisé en ce que l'alésage de soupape (8) et l'élément mobile de soupape (10) débordent des deux côtés de la surface frontale (4) du volet d'étranglement sur au moins un quart du diamètre.

3. Dispositif selon la revendication 1 ou la revendication 2, caractérisé en ce que le ressort (17) présente une caractéristique élastique qui croît dans les limites de la course de levée prédéterminée de l'élément mobile de soupape (10).

4. Dispositif selon une des revendications 1, 2 ou 3, caractérisé en ce que l'alésage de soupape (8) et l'élément mobile de soupape (10) sont disposés à une certaine distance de la région inférieure du tuyau d'échappement (1), de préférence dans la région extrême supérieure de ce tuyau.

5. Dispositif selon une des revendications précédentes, caractérisé en ce que, en arrière de l'élément mobile de soupape (10), est prévu un capuchon (13) qui est en soi étanche aux gaz et qui se raccorde à l'alésage de soupape (8), et dans lequel est guidé mobile en translation un plateau de pression (15) qui donne appui au ressort (7), et en ce que l'espace compris entre l'élément mobile de soupape (10) placé en position de fermeture et le plateau de pression (15) est raccordé au tuyau d'échappement (1) par un canal de décharge (16), en aval du volet d'étranglement (2) placé en position fermée.

6. Dispositif selon une des revendications précédentes, caractérisé en ce que l'élément mobile de soupape (10) est configuré et disposé de manière à pouvoir tourner dans l'alésage de soupape (8), et la surface frontale (11) de l'élément mobile de soupape (10) est creusée en forme de calotte sphérique, le rayon de la calotte sphérique étant adapté au rayon intérieur du tuyau d'échappement (1).
